# EUROPÄISCHE PATENTSCHRIFT

(11) **EP 0 716 878 B1**
(45) Veröffentlichungstag und Bekanntmachung des Hinweises auf die Patenterteilung: **21.01.1998**
(21) Anmeldenummer: 95117490.3
(22) Anmeldetag: 07.11.1995
(51) Int. Cl.: B01F 13/10, B02C 17/07

(54) **Vorrichtung zum Herstellen von Farbe**
Apparatus for manufacturing paint
Dispositif de fabrication de peinture

(30) Priorität: 14.12.1994 DE 9419965 U
(43) Veröffentlichungstag der Anmeldung: 19.06.1996
(73) Patentinhaber: INOTEC GmbH Transport- und Fördersysteme, 79761 Waldshut-Tiengen (DE)
(72) Erfinder: Weber, Hans, D-79761 Waldshut-Tiengen (DE); Müller, Anton, D-79774 Albbruck-Birndorf (DE)
(74) Vertreter: Goy, Wolfgang, Dipl.-Phys.

(56) Entgegenhaltungen:
- EP-A- 0 157 454
- WO-A-94/12271
- DE-A- 3 009 332
- FR-A- 969 933
- FR-A- 1 085 845
- FR-A- 2 603 819
- US-A- 2 351 870
- US-A- 2 754 067
- US-A- 4 813 784

## Beschreibung

Die Erfindung betrifft eine Vorrichtung zum Herstellen von Farbe mit einer Anteigzone mit einer Misch- und Fördereinrichtung für das zugeführte trockene Farbpulver sowie das Wasser, wobei diese Misch- und Fördereinrichtung ein Misch- und Förderrohr mit einer darin angeordneten, drehbaren Welle aufweist, mit einer der Anteigzone nachgeordnete Mahlzone zum Zermahlen des mit dem Wasser versetzten Farbpulvers sowie mit einem der Mahlzone nachgeordneten Auslauf für die fertige Farbe.

Dieser Stand der Technik ergibt sich aus der FR-A-969 933 (D2).

Davon ausgehend liegt der Erfindung die **Aufgabe** zugrunde, eine zuverlässig arbeitende Vorrichtung zum Herstellen von Farbe zu schaffen, welche insbesondere die Entstehung von Farbklumpen vermeidet.

Als technische **Lösung** wird mit der Erfindung vorgeschlagen,
a) daß an der Misch- und Fördereinrichtung (9) eine Wasserzuführung (8) angeordnet ist und
b) daß die Mahlzone (3) eine innerhalb des Misch- und Förderrohres (5) auf der drehbaren Welle (6) fest angeordnete, zylinderförmige Trommel (12) aufweist, deren beide Stirnwände (13) jeweils durch ein Lochblech oder Sieb gebildet sind und in deren Innern sich eine Vielzahl von zueinander beweglichen sowie in einer dichten Packung aneinanderliegenden Körper befinden, durch die hindurch die angeteigte Farbe hindurchleitbar ist.

Dadurch ist ein automatisch arbeitender Farbmischer geschaffen, mittels dem vor allem eine kontinuierliche Herstellung von Farbe möglich ist, so daß das zugeführte trockene Farbpulver nach dem Vermischen mit Wasser kontinuierlich und ohne Unterbrechungen beispielsweise auf einer Fassade aufgebracht werden kann. Die Grundidee der erfindungsgemäßen Herstellungsvorrichtung besteht darin, daß mittels einer entsprechenden Einrichtung zunächst das zu verarbeitende trockene Farbpulver der Herstellungsvorrichtung zugeführt wird. In einem ersten Schritt wird in der Anteigzone das trockene Farbpulver zunächst mit Wasser vermischt, so daß eine Art Teig oder Brei entsteht. Die Welle ist dabei innerhalb des Misch- und Förderrohres drehbar gelagert und weist für den Mischvorgang entsprechende Mischpaddel oder vergleichbare Einrichtungen sowie für die Förderung des Teigs oder Breies Transportpaddel beispielsweise in Form von schräggestellten Flügeln auf. Statt dieser Transportpaddel ist es selbstverständlich auch denkbar, andere Transporteinrichtungen einzusetzen, beispielsweise eine Förderschnecke. Der Teig oder Brei wird im Anschluß an die Anteigzone gleichzeitig während des Mischvorganges der nachgeordneten Mahlzone zugeführt, wo der Teig oder Brei dann zermahlen und damit homogenisiert wird, um auf diese Weise dann die fertige flüssige Farbe mit der üblichen herkömmlichen Konsistenz zu erhalten. Die Grundidee der Mahleinrichtung besteht darin, eine Vielzahl von losen Körpern vorzusehen, welche insbesondere durch Bewegen eines entsprechenden Aufnahmebehälters gegeneinander bewegt werden. Die aneinandergleitenden sowie aufeinander abrollenden Körper definieren somit zwischen sich jeweils kleine Mahl- und Mischeinheiten mit der Folge, daß der Farbteig oder Farbbrei zwischen den Körpern gemahlen und gemischt wird, so daß schließlich in einer homogen gleichmäßigen Konsistenz die flüssige Farbe entsteht. Der Mahl- und Durchmischungsgrad hängt natürlich von der Länge der Mahlzone sowie von der Durchtrittsgeschwindigkeit der Farbe ab. Die Grundidee besteht somit darin, die Trommel insbesondere mit Kugeln zu füllen und dabei diese Trommel in eine Drehbewegung zu versetzen, so daß die Kugeln ständig bewegt und umgeschichtet werden und somit den Mahlvorgang ermöglichen. Die Trommel wird dabei einen geschlossenen Zylindermantel aufweisen, während die beiden Stirnseiten Öffnungen aufweisen, wobei die eine Stirnseite als Eintritt für die angeteigte Farbe und die andere Stirnseite als Austritt für die fertige flüssige Farbe dient. Die Lochbleche oder Siebe für die Stirnwände weisen dabei entsprechende Öffnungen auf, deren Durchmesser selbstverständlich kleiner ist als die Durchmesser der Kugeln. Die Trommel ist dabei innerhalb des Misch- und Förderrohres auf der Welle fest angeordnet. Dies bedeutet, daß, wenn in der Anteigzone sich die Welle dreht und somit der Farbteig oder Farbbrei gebildet wird, die Trommel in der Mahlzone gleichzeitig und synchron mitdreht. Der Vorteil liegt darin, daß die Welle zusammen mit der Trommel eine bauliche Einheit bildet, ebenso wie das Misch- und Förderrohr, welches sich nicht nur in der Anteigzone befindet, sondern auch in der Mahlzone, wo es allerdings im Vergleich zur Anteigzone zur Aufnahme der Trommel einen erheblich größeren Durchmesser aufweist. Die fertige Farbe kann dann über den Auslauf ausgetragen werden, indem die flüssige Farbe beispielsweise abgepumpt und gleich verarbeitet wird. Es handelt sich somit erfindungsgemäß um eine mehrstufige Anlage, bei der zunächst ein Teig oder Brei hergestellt wird, welcher dann durch einen Mahlvorgang vergleichmäßigt wird.

Vorteilhafte Weiterbildungen ergeben sich aus den Unteransprüchen.

Vorzugsweise sind die Körper Kugeln und bestehen beispielsweise aus Glas, Metall, Keramik oder einem anderen geeigneten festen Material. Die Kugeln haben den Vorteil, daß sie sehr gut aufeinander abrollen können und somit einen optimalen Zermahlwirkungsgrad erzielen.

Eine weitere Weiterbildung der Trommel schlägt vor, daß diese in Segmente unterteilt ist, wobei die Trennwände vorzugsweise aus einem Lochblech oder Sieb bestehen. Die Trommel weist somit bezüglich der Mittelachse radiale Trennwände auf, welche die Trommel in einzelne Kammern unterteilen, in denen sich jeweils eine Kugelpackung befindet. Dabei können die Trennwände mit Öffnungen versehen sein, die zwar einen Durchtritt der Farbe ermöglichen, nicht jedoch einen Durchtritt der Kugeln. Der Vorteil der Trommelsegmente liegt darin, daß die Kugeln in ihrem jeweiligen Segment eine gewisse räumliche Begrenzung aufweisen. Vor allem aber haben die Trommelsegmente den Vorteil, daß sich die Farbe nicht aufgrund der Schwerkraft im unteren Bereich sammelt. Durch die Segmentierung ist die Trommel gleichmäßig mit Farbe gefüllt.

Die Mahlzone kann in einer optionalen Weiterbildung eine zusätzliche Wasserzuführung aufweisen, um den in der Anteigzone hergestellten Farbteig weiter mit Wasser zu verdünnen. Dabei kann diese zusätzliche Wasserzuführung auch dazu benutzt werden, um die Eintrittsstirnseite der Trommel kontinuierlich zu reinigen. Selbstverständlich kann aber auch auf diesen zusätzlichen Wassereintrag verzichtet werden.

Eine weitere Weiterbildung der erfindungsgemäßen Herstellungsvorrichtung für Farbe schlägt vor, daß ein Auslaufstutzen des Auslaufs drehbar gelagert ist und dadurch der erforderliche Füllstand im Mischer anpaßbar ist.

Eine weitere Weiterbildung schlägt vor, daß zwischen der Anteigzone und der Mahlzone eine zusätzliche Fördereinrichtung für das angeteigte Farbpulver angeordnet ist. Dies hat den Vorteil, daß das in der Anteigzone angeteigte Farbpulver ohne Staubildung der Mahlzone zugeführt wird, so daß ein kontinuierlicher Abtransport des angeteigten Farbpulvers stattfindet.

Vorzugsweise besteht die Fördereinrichtung aus feststehenden sowie schräggestellten Schermessern. Dadurch ist zwischen der Anteigzone und der Mahlzone eine Scherzone mit wenigstens vier Schermessern zusätzlich geschaffen. Das in einer Drehbewegung sich befindende angeteigte Farbpulver erfährt durch die bezüglich der Längsachse der Welle schräggestellten Schermesser eine Axialkomponente, welche für den Vorwärtstransport des angeteigten Farbpulvers sorgt. Um einen gleichmäßigen Transport zu erzielen, sind die Schermesser vorzugsweise um den gesamten Umfang herum gleichmäßig verteilt. Im Bereich dieser Schermesser kann auch die bereits erwähnte zusätzliche Wasserzuführung liegen.

Schließlich wird in einer Weiterbildung vorgeschlagen, daß zwischen der Mahlzone und dem Auslauf eine zusätzliche Misch- und Transporteinrichtung vorgesehen ist. Diese Misch-und Transporteinrichtung kann durch die durchgehende Welle gebildet sein, welche mit entsprechenden Misch- und Transportpaddeln ausgestattet ist.

Ein Ausführungsbeispiel einer erfindungsgemäßen Vorrichtung zum Herstellen von Farbe, wobei trockenes Farbpulver mit Wasser vermischt wird, wird nachfolgend anhand der Zeichnungen beschrieben. In diesen zeigt:
- Fig. 1: eine Längsschnittdarstellung der Farbherstellungsvorrichtung;
- Fig. 2: einen Querschnitt durch die Vorrichtung im Bereich der Trommel;
- Fig. 3: eine Querschnittdarstellung im Bereich der Schermesser.

Die Vorrichtung zum Herstellen von Farbe, wobei trockenes Farbpulver mit Wasser vermischt wird, weist hintereinander eine Anteigzone 1, eine Scherzone 2, eine Mahlzone 3 sowie schließlich einen Auslauf 4 auf. Dabei ist in einem gemeinsamen Misch- und Förderrohr 5 eine Welle 6 drehbar gelagert und wird durch einen entsprechenden Antrieb in Drehbewegung versetzt. Im Bereich der Scherzone 2 sowie Mahlzone 3 weist das Misch- und Förderrohr 5 einen deutlich größeren Durchmesser auf als in der Anteigzone 1.

In der Anteigzone 1 weist die Welle 6 innerhalb des Misch- und Förderrohres 5 Misch-und Förderpaddel 7 auf. Weiterhin ist das Misch- und Förderrohr 5 mit zwei Wasserzuführungen 8 ausgestattet. Die Welle 6 mit ihren Misch- und Förderpaddeln 7 bilden eine Misch-und Fördereinrichtung 9 für das zugeführte trockene Farbpulver.

Im Bereich der Scherzone 2 weist das Misch- und Förderrohr 5 im Bereich der innenseitigen Stirnwand flügelartige sowie schräggestellte Schermesser 10 auf, welche um den Umfang herum gleichmäßig verteilt sind. Diese Schermesser 10 definieren eine Fördereinrichtung 11 für das aus der Anteigzone 1 angeteigte Farbpulver hin zur nachfolgenden Mahlzone 3.

Die Mahlzone 3 ist durch eine zylinderförmige Trommel 12 gebildet, welche auf der Welle 6 fest angeordnet ist. Während die Zylindermantelfläche dieser Trommel 12 geschlossen ist, sind die beiden Stirnwände 13 der Trommel 12 jeweils mit Öffnungen versehen und beispielsweise durch ein Lochblech oder ein Sieb gebildet. Im Innern der Trommel 12 sind noch radiale Trennwände 14 angeordnet, welche ebenfalls durch Lochbleche gebildet sind und die Trommel in einzelne Segmente 15 unterteilen. Diese sind jeweils mit Kugeln 16 aus Glas, Metall, Keramik oder einem anderen geeigneten harten Material gefüllt. Der Durchmesser dieser Kugeln 16 ist selbstverständlich größer als der Durchmesser der Öffnungen in den Stirnwänden 13 sowie in den Trennwänden 14. Schließlich weist das Misch-und Förderrohr 5 im Bereich der Mahlzone 3 noch zwei Wasserzuführungen 17 auf, welche allerdings nicht unbedingt vorhanden sein müssen.

Der Auslauf 4 ist durch einen angeflanschten Auslaufstutzen 18 gebildet, welcher drehbar gelagert ist, so daß der erforderliche Füllstand im Mischer angepaßt werden kann. Darüber hinaus ist der Auslauf 4 mit einer Anhängevorrichtung für eine Pumpe ausgestattet.

Innerhalb des Auslaufstutzens 18 ist die Welle 6 mit Misch- und Transportpaddeln 19 versehen, welche eine zusätzliche Misch- und Transporteinrichtung 20 definieren.

Der Farbmischer funktioniert wie folgt:

Die Welle 6 mit ihren Misch- und Förderpaddeln 7, 19 sowie mit ihrer Trommel 12 wird in eine Drehbewegung versetzt, so daß sich der Farbmischer im Betriebszustand befindet. Der Anteigzone 1 wird trockenes Farbpulver zugeführt, was durch den Pfeil P schematisch angedeutet ist. Das trockene Farbpulver wird von den Misch- und Förderpaddeln 7 erfaßt und dabei mit dem durch die Wasserzuführung 8 zugeführten Wasser vermischt und dabei der Scherzone 2 zugeführt. In dieser Anteigzone 1 wird dem dosiert zugeführten Farbpulver soviel Wasser zugeführt, daß ein Teig entsteht, der durch die Misch- und Förderpaddel 7 angerührt wird.

Dieser Brei gelangt in die Scherzone 2 und wird durch die fest angeordneten und schrägstehenden Schermesser 10 nach vorne befördert, so daß der Brei durch die Stirnwand 13 in Form des Lochbleches in die Segmente 15 der Trommel 12 gelangt. Über die Wasserzuführungen 17 kann dabei weiter Wasser zugeführt werden, so daß ein Brei entsteht.

In den Segmenten 15 der Trommel 12 erfolgt durch das ständige Umwälzen der Kugeln 16 ein Mahlen und Mischen des Farbbreis, so daß nach erfolgter Homogenisierung die flüssige Farbe entsteht. Diese flüssige Farbe tritt durch die ausgangsseitige Stirnwand 13 der Trommel 12 hindurch und gelangt dort in die Misch- und Transporteinrichtung 20 im Auslauf 4, von wo aus die fertige flüssige Farbe abgepumpt und der Verbrauchsstelle zugeführt werden kann.

### Bezugszeichenliste

- 1: Anteigzone
- 2: Scherzone
- 3: Mahlzone
- 4: Auslauf
- 5: Misch- und Förderrohr
- 6: Welle
- 7: Misch- und Förderpaddel
- 8: Wasserzuführung
- 9: Misch- und Fördereinrichtung
- 10: Schermesser
- 11: Fördereinrichtung
- 12: Trommel
- 13: Stirnwand
- 14: Trennwand
- 15: Segment
- 16: Kugel
- 17: Wasserzuführung
- 18: Auslaufstutzen
- 19: Misch- und Transportpaddel
- 20: Misch- und Transporteinrichtung
- P: Zuführung des trockenen Farbbpulvers

## Patentansprüche

1. Vorrichtung zum Herstellen von Farbe
mit einer Anteigzone (1) mit einer Misch- und Fördereinrichtung (9) für das zugeführte trockene Farbpulver sowie das Wasser, wobei diese Misch- und Fördereinrichtung (9) ein Misch- und Förderrohr (5) mit einer darin angeordneten, drehbaren Welle (6) aufweist,
mit einer der Anteigzone (1) nachgeordneten Mahlzone (3) zum Zermahlen des mit dem Wasser versetzten Farbpulvers
sowie mit einem der Mahlzone (3) nachgeordneten Auslauf (4) für die fertige Farbe,
**dadurch gekennzeichnet**,
daß an der Misch- und Fördereinrichtung (9) eine Wasserzuführung (8) angeordnet ist und
daß die Mahlzone (3) eine innerhalb des Misch- und Förderrohres (5) auf der drehbaren Welle (6) fest angeordnete, zylinderförmige Trommel (12) aufweist, deren beide Stirnwände (13) jeweils durch ein Lochblech oder Sieb gebildet sind und in deren Innern sich eine Vielzahl von zueinander beweglichen sowie in einer dichten Packung aneinanderliegenden Körper befinden, durch die hindurch die angeteigte Farbe hindurchleitbar ist.

2. Vorrichtung nach dem vorhergehenden Anspruch,
dadurch gekennzeichnet,
daß die Körper Kugeln (16) sind.

3. Vorrichtung nach einem der vorhergehenden Ansprüche,
dadurch gekennzeichnet,
daß die Trommel (12) in Segmente (15) unterteilt ist, wobei die Trennwände (14) vorzugsweise aus einem Lochblech oder Sieb bestehen.

4. Vorrichtung nach einem der vorhergehenden Ansprüche,
dadurch gekennzeichnet,
daß die Mahlzone (3) eine zusätzliche Wasserzuführung (17) aufweist.

5. Vorrichtung nach einem der vorhergehenden Ansprüche,
dadurch gekennzeichnet,
daß ein Auslaufstutzen (18) des Auslaufs (4) drehbar gelagert ist und dadurch der erforderliche Füllstand im Mischer anpaßbar ist.

6. Vorrichtung nach einem der vorhergehenden Ansprüche,
dadurch gekennzeichnet,
daß zwischen der Anteigzone (1) und der Mahlzone (3) eine zusätzliche Fördereinrichtung (11) für das angeteigte Farbpulver angeordnet ist.

7. Vorrichtung nach Anspruch 6,
dadurch gekennzeichnet,
daß die Fördereinrichtung (11) aus feststehenden sowie schräggestellten Schermessern (10) besteht.

8. Vorrichtung nach einem der vorhergehenden Ansprüche,
dadurch gekennzeichnet,
daß zwischen der Mahlzone (3) und dem Auslauf (4) eine zusätzliche Misch- und Transporteinrichtung (20) vorgesehen ist.

## Claims

1. Device for production of dye
with a paste preparation zone (1) with a mixing and conveying device (9) for the supplied dried dye powder and the water, where this mixing and conveying device (9) has a mixing and conveying tube (5) with a rotatable shaft (6) arranged therein,
with a grinding zone (3) arranged after the paste preparation zone (1) for crushing the dye powder mixed into the water
and with an outlet (4) arranged after the grinding zone (3) for the finished dye,
characterised in that
on the mixing and conveying device (9) is arranged a water supply (8) and
in that the grinding zone (3) has a cylindrical drum (12) fixedly arranged on the rotatable shaft (6) inside the mixing and conveying tube (5), the two end walls (13) of which drum are each formed by a perforated sheet or sieve and in the inside of which is a multiplicity of bodies, mobile in relation to each other, and lying next to each other in a dense packing, through which the paste dye can permeate.

2. Device according to the previous claim,
characterised in that
the bodies are spheres (16).

3. Device according to any of the previous claims,
characterised in that
the drum (12) is divided into segments (15), where the separating walls (14) are preferably made from a perforated sheet or sieve.

4. Device according to any of the previous claims,
characterised in that
the grinding zone (3) has an additional water supply (17).

5. Device according to any of the previous claims,
characterised in that
an outlet spigot (18) of the outlet (4) is rotatably mounted and consequently the necessary fill level in the mixer is adjustable.

6. Device according to any of the previous claims,
characterised in that
between the paste preparation zone (1) and the grinding zone (3) is arranged an additional conveyor device (11) for the paste dye powder.

7. Device according to claim 6,
characterised in that
the conveyor device (11) is made of fixed and angled shear cutters (10).

8. Device according to any of the previous claims,
characterised in that
between the grinding zone (3) and the outlet (4) is arranged an additional mixing and transport device (20).

## Revendications

1. Dispositif de fabrication de peinture, comportant
une zone de préparation de pâte (1) avec un dispositif de mélange et de transport (9) destiné à la peinture en poudre sèche amenée ainsi qu'à l'eau, ce dispositif de mélange et de transport (9) comportant un tube de mélange et de transport (5) dans lequel est disposé un arbre rotatif (6) ;
une zone de malaxage (3) disposée en aval de la zone de préparation de pâte (1), qui est destinée à malaxer la peinture en poudre mélangée à l'eau ;
ainsi qu'une sortie (4) pour la peinture finie disposée en aval de la zone de malaxage (3),
caractérisé en ce que
une alimentation en eau (8) est disposée au niveau du dispositif de mélange et de transport (9), et
en ce que la zone de malaxage (3) comporte un tambour cylindrique (12) qui est fixé sur l'arbre rotatif (6) à l'intérieur du tube de mélange et de transport (5), dont les deux parois frontales (13) sont respectivement constituées d'une tôle perforée ou d'un tamis, et à l'intérieur desquelles se trouve une pluralité de corps qui sont mobiles les uns par rapport aux autres et situés de façon compacte les uns à côté des autres, à travers lesquels peut être dirigée la peinture à l'état pâteux.

2. Dispositif selon la revendication précédente,
caractérisé en ce que
les corps sont des billes (16).

3. Dispositif selon l'une des revendications précédentes,
caractérisé en ce que
le tambour (12) est subdivisé en segments (15), les parois de séparation (14) étant de préférence constituées d'une tôle perforée ou d'un tamis.

4. Dispositif selon l'une quelconque des revendications précédentes,
caractérisé en ce que
la zone de malaxage (3) comporte une alimentation en eau (17) supplémentaire.

5. Dispositif selon l'une quelconque des revendications précédentes,
caractérisé en ce que
une tubulure de sortie (18) de la sortie (4) est montée en rotation et en ce que le niveau de remplissage nécessaire dans le mélangeur peut de ce fait être adapté.

6. Dispositif selon l'une quelconque des revendications précédentes,
caractérisé en ce que
un dispositif de transport (11) supplémentaire pour la peinture en poudre à l'état pâteux est disposé entre la zone de préparation de pâte (1) et la zone de malaxage (3).

7. Dispositif selon la revendication 6,
caractérisé en ce que
le dispositif de transport (11) est constitué de couteaux (10) fixes et inclinés.

8. Dispositif selon l'une quelconque des revendications précédentes,
caractérisé en ce que
un dispositif de mélange et de transport (20) supplémentaire est prévu entre la zone de malaxage (3) et la sortie (4).
